# EUROPÄISCHE PATENTSCHRIFT

(11) **EP 0 477 663 B1**
(45) Veröffentlichungstag und Bekanntmachung des Hinweises auf die Patenterteilung: **14.08.1996**
(21) Anmeldenummer: 91115364.1
(22) Anmeldetag: 11.09.1991
(51) Int. Cl.: H01R 4/48, H01T 4/06

(54) **Kontaktbauelement**
Contact element
Pièce de contact

(30) Priorität: 28.09.1990 DE 4030752
(43) Veröffentlichungstag der Anmeldung: 01.04.1992
(73) Patentinhaber: SIEMENS AKTIENGESELLSCHAFT, 80333 München (DE)
(72) Erfinder: Störk, Peter, W-8196 Eurasburg (DE)

(56) Entgegenhaltungen:
- DE-A- 2 553 559
- DE-B- 1 246 078
- IBM TECHNICAL DISCLOSURE BULLETIN. Bd. 7, Nr. 1, Juni 1964, NEW YORK US Seite 8; UBERBACHER: 'DUAL CONTACT - SLT PIN'
- IBM TECHNICAL DISCLOSURE BULLETIN. Bd. 14, Nr. 8, Januar 1972, NEW YORK US Seite 2330; FEEBECK: 'BOARD BUS'

## Beschreibung

Die Erfindung betrifft ein Kontaktbauelement mit einem Anschlußteil, der einen Anschlußpunkt zum Verbinden mit einem Anschlußelement aufweist, und einem Kontaktteil, für den Gegenkontakt des Anschlußelements, wobei das Kontaktbauelement in einem Basisgehäuseteil einer ersten Baueinheit zusammen mit wenigstens einem weiteren gleichartigen Kontaktbauelement in einem vorgegebenen rasterförmigen Teilungsabstand bedarfsentsprechend voneinander beabstandet einsetzbar ist und für das wie auch für die anderen Kontaktbauelemente in einer weiteren, mit der ersten Baueinheit steckverbindbaren zweiten Baueinheit jeweils ein Gegenkontakt in räumlich damit übereinstimmender Anordnung vorhanden ist, wobei die Kontaktbauelemente mit den Anschlußelementen verbindbar sind, die elektrischen Baugruppen oder Bauelemente zugehörig sind und die in ihrer räumlichen Anordnung zueinander oder in ihrer Position in der zu steckenden zweiten Baueinheit von den Gegenkontakten abweichen, mit denen sie bestimmungsgemäß zu verbinden sind

In elektrischen Anlagen besteht die Notwendigkeit, bestimmte Baueinheiten miteinander lösbar zu verbinden, um elektrische Verbindungen zwischen ihnen bzw. zwischen den in ihnen jeweils enthaltenen Funktionseinheiten herzustellen. Dies erfolgt in der Weise, daß die eine Baueinheit entsprechende Kontaktelemente enthält, die mit den an der jeweils anderen Baueinheit dazu fluchtend vorgesehenen Gegenkontaktelementen in Eingriff gebracht werden. Es ist beispielsweise üblich, eine Baueinheit mit Kontaktstiften zu versehen, die in einem bestimmten Teilungsabstand angeordnet sind. Die damit steckverbindbaren Gegenkontakte der jeweils anderen Baueinheit müssen dann die Funktion einer Steckbuchse erfüllen. Diese Gegenkontakte sind ihrerseits wiederum mit Abschlußelementen von in der Baueinheit enthaltenen Baugruppen bzw. Bauelementen verbunden. Für diese Anschlußelemente die z.B. drahtartige Anschlußstifte darstellen, ist üblicherweise eine bestimmte Anschlußkonfiguration vorgegeben. Diese kann von derjenigen abweichen, die für diejenigen Kontaktelemente besteht, mit denen sie z.B. durch Löten oder durch Klemmen zu verbinden sind. Bei Vorliegen einer solchen Abweichung ist eine unmittelbare Verbindung nur dadurch möglich, daß zusätzliche Maßnahmen getroffen werden. Dies ist insbesondere im Hinblick auf eine automatisierte Montage solcher Baueinheiten von Nachteil. Um eine solche bestehende Abweichung in der Konfiguration der zu verbindenden Anschlüsse auszugleichen, ist eine Zwischenebene in Form einer zusätzlichen Leiterplatte die entsprechend angepaßte Abschlußelemente aufweist, möglich. Eine andere Lösung würde darin bestehen, die Anschlußelemente zur Ausrichtung auf ihre jeweils zugehörigen Anschlußpunkte zu verformen und gegebenenfalls entsprechend ausgerichtete Führungsbahnen vorzusehen.

Es ist die Aufgabe der Erfindung bei unterschiedlichen Konfigurationsverhältnissen zwischen den zu verbindenden Teilen eine flexible Anpassung zu ermöglichen.

Dies wird dadurch erreicht, daß für den zur Verbindung mit den Anschlußelementen vorgesehenen Anschlußpunkt des Kontaktbauelementes, bezogen auf die in Steckrichtung verlaufende Symmetrieachse seines mit dem Gegenkontakt fluchtend zu kontaktierenden Kontakteils sowohl in einer zur Symmetrieachse senkrecht verlaufenden Richtung als auch in der dazu und auch zur Symmetrieachse senkrecht verlaufenden Richtung ein bestimmter Versatz festgelegt ist, daß das Kontaktbauelement einstückig ausgebildet ist und ein rechteckförmig oder U-förmig ausgebildetes Basisteil aufweist, das in Steckrichtung als das mit dem Gegenkontakt jeweils zu kontaktierenden Kontaktteil und in Steckrichtung in der dem Kontaktteil abgewandten Richtung als das mit dem genannten Versatz für den Anschlußpunkt versehene Anschlußteil ausgestaltet ist, und daß jedes Kontaktbauelement bei gleichbleibender Steckrichtung in unterschiedlichen Positionen in dem Basisgehäuseteil lagegesichert einsetzbar ist, so daß durch die Wahl der Position der eingesetzten Kontaktbauelemente zueinander die Anschlußpunkte variabel in eine mit der Lage der Anschlußelemente übereinstimmenden Lage bringbar sind.

Es ist also möglich, mit dem erfindungsgemäß an dem Kontaktteil - das also einerseits einen Anschlußpunkt bzw. Anschlußbereich für ein Anschlußelement und andererseits ein Kontaktteil zur Steckverbindung mit einem entsprechenden Gegenkontakt aufweist-realisierten Versatz in einfacher Weise eine Umsetzung von einer Konfiguration in eine davon abweichende Konfiguration zu erzeugen, so daß zu verbindende Anschlußpunkte in eine zueinander fluchtende Lage gebracht werden. Nur durch die Auswahl der Position von völlig identisch ausgestalteten Kontaktbauelementen für die eine gewisse Abstimmung auf die angewendeten Teilungsabstände besteht, ist generell eine Umsetzung von einem Raster auf ein davon abweichendes Raster möglich oder auch eine Umsetzung einer linienförmig ausgerichten Konfiguration auf ein bestimmtes Raster. Auch eine einfache maßliche Anpassung im vorgegebenen Versatz auf einen Teilungsabstand sind also durch das erfindungsgemäße Kontaktbauelement eine Vielzahl von Umsetzungen möglich.

An der DE-B-1 246 078 ist bereits ein Kontaktbauelement mit Klemmanschlüssen bekannt, das zur Aufnahme unterschiedlich konfigurierter Anschlußenden dient jedoch ist dieses bekannte Kontaktbauelement nicht für den universellen Einsatz in ein Basisgehäuseteil einer Steckvorrichtung geeignet. Das gleiche gilt auch für das aus "IBM Technical Disclosure Bulletin, Vol. 7, No. 1, June 1964" bekannte Kontaktbauelement.

Grundsätzlich kann das genannte Kontaktteil als Kontaktstift oder als Buchse ausgebildet sein. Die letztgenannte Funktion wird beispielsweise mit der Ausbildung des Kontaktteils als Gabelfederkontakt erzielt. Durch die U-förmige Ausbildung des Basisteils kann es mit diesem Bereich problemlos in einer entsprechend angepaßten Aufnahmekammer des für die betreffende Baueinheit vorgegebenen Basisgehäuseteils in einer bestimmten verdrehungssicheren Position eingesetzt werden. Dies kann in um jeweils 90° gegeneinander gedrehten Positionen erfolgen.

Gemäß einer Weiterbildung der Erfindung ist das Anschlußteil als Klemmanschluß ausgestaltet. Zu seiner Herstellung wird die nach oben weitergeführte eine Seitenfläche des Basisteils als assymetrisch verbreiterter Ansatz ausgebildet, dessen oberer Endbereich eine in ihrer Lage durch den Versatz in der einen Richtung definierte Ausnehmung aufweist. Im Bereich dieser Ausnehmung ist dieser Endbereich soweit spitzwinklig in sich zurückgebogen, daß das Anschlußelement zur Herstellung einer Klemmverbindung durch die genannte Ausnehmung zwischen die durch das Zurückbiegen gebildeten Schenkel einschiebbar ist und die untere Kante des zurückgebogenen Schenkels in den Anschlußstift eindrückt und damit die Klemmverbindung ermöglicht.

Der Klemmanschluß des einstückig ausgebildeten Kontaktbauelementes ist also aus einem Federblech gleicher Materialstärke durch einfache Stanz-Biege-Vorgänge herstellbar. Zur Führung eines als Anschlußstift ausgebildeten Anschlußelementes ist in den nicht zurückgebogenen Schenkel des Anschlußteils eine Sicke eingedrückt, so daß insbesondere bei einer automatisierten Montage die Ausrichtung zum eigentlichen Klemmpunkt hin erfolgt.

Gemäß einer weiteren Ausbildung der Erfindung hat der den genannten Versatz in zwei Richtungen aufweisende Anschlußpunkt des Anschlußteils vom Basisteil einen bestimmten Abstand. Dadurch ist nach dem Einsetzen des Kontaktbauelementes im Bereich des Basisteils der jeweilige Anschlußteil frei zugänglich.

Weitere vorteilhafte Ausgestaltungen der Erfindung sind den restlichen Unteransprüchen zu entnehmen.

Im folgenden wird die Erfindung anhand eines in der Zeichnung dargestellten Ausführungsbeispiels näher erläutert.

Die Figuren 1 bis 3 zeigen verschiedene Ansichten des erfindungsgemäßen Kontaktbauelementes;
in der FIG 4 sind unter den Positionen a bis f schematisch verschiedene Möglichkeiten in der Umsetzung von Anschlußelementkonfigurationen auf eine davon abweichende Gegenkontaktkonfiguration gezeigt;
die Figuren 5 bis 8 zeigen Einzelheiten der Anwendung des erfindungsgemäßen Kontaktbauelementes bei einem Schutzstecker, der auf eine die jeweiligen Gegenkontakte aufweisenden Verteilerleiste aufsteckbar ist.

Den Figuren 1 bis 3 ist zu entnehmen, daß das dargestellte Ausführungsbeispiel des Kontaktelementes ausgehend von einem U-förmig ausgebildeten Basisteil ein als Klemmanschluß gestaltetes Anschlußteil 3 und an der diesem abgewandten anderen Ende einen Gabelfederkontakt aufweist, mit dem das Kontaktbauelement 1 auf einen als Gegenkontakt dienenden Kontaktstift aufsteckbar ist. Die Schenkel 6a und 6b die eine unmittelbare Verlängerung der einander gegenüberliegenden Seitenwände des Basisteils 5 darstellen, laufen aufeinander zu und bilden die Kontaktstelle 7.

Der in Weiterführung des Basisteils 5 nach oben gebildete Anschlußteil in Form des Klemmanschlusses 3 entsteht dadurch, daß dieser Teil in sich zurückgebogen ist. In dem Biegebereich ist eine vorab als Langloch vorzugebende Ausnehmung 8 vorgesehen, durch den ein z.B. als Anschlußstift ausgebildetes Anschlußelement zwischen die durch das Zurückbiegen gebildeten Schenkel einschiebbar ist. Zur besseren Führung eines solchen Anschlußstiftes ist ein Sicke 9 vorgesehen, wobei dann die Tiefe dieser dadurch gebildeten Führungsrille geringer als der Durchmesser des betreffenden Anschlußstiftes ist. Der eigentliche Klemmpunkt 4 des Klemmanschlusses 3 ist in zwei zueinander senkrechten Richtungen bezogen auf die Symmetrieachse 2 des Gabelfederkontaktes um den Abstandswert v1 bzw. v2 versetzt. Der eigentliche Klemmpunkt 4 weist von den oberen Begrenzungskanten des Basisteils 5 einen bestimmten Abstand auf wie in den Figuren 1 bzw. 2 zu entnehmen ist. Dadurch wird sichergestellt, daß nach dem Einsetzen des Kontaktbauelementes 1 in eine entsprechend an sein Basisteil angepaßte Aufnahmekammer der Klemmanschluß problemlos zugänglich bleibt. Mit dem Steg 10a, 10b der beim Einsetzen z.B. in einen entsprechend daran angepaßten Einschnitt eingeführt wird, kann sich das Bauelement in Einsteckrichtung abstützen. Bezogen auf diese Richtung ist dieser Einschnitt jeweils am oberen Rand der Kammerwände angebracht.

Die jeweiligen Aufnahmekammern befinden sich in einem Basisgehäuseteil einer Baueinheit, die dann diejenigen Baugruppen bzw. Bauelemente enthält, deren z.B. als Anschlußstifte ausgebildeten Anschlußelemente über den Klemmanschluß in einer vorgegebenen Zuordnung mit dem Kontaktbauelement verbunden werden müssen. Die an einer Baugruppe bzw. an einem Bauelement vorgesehenen Anschlußstifte weisen eine ganz bestimmte räumliche Konfiguration zueinander auf. In der Regel stimmt diese nicht mit derjenigen Konfiguration überein, die für die als Gegenkontakte vorbestimmten Kontaktstifte - z.B. aus bestimmten konstruktiven Gründen - vorgegeben ist. Zur Herstellung der Steckverbindung zwischen dieser Baueinheit und der erstgenannten Baueinheit sind jedoch die eine solche Verbindung ermöglichenden Teile, also im Ausführungsbeispiel die Kontaktstifte und die Gabelfederkontakte, fluchtend zueinander ausgerichtet.

In den mit dem Bezugszeichen a bis f versehenen Darstellungen der FIG 4 sind schematisch einige prinzipielle Möglichkeiten angegeben, bei denen durch das erfindungsgemäße Kontaktbauelement 1 eine vorgegebene Geometrie der genannten Anschlußstifte in eine davon abweichende Geometrie der Gegenkontakte für das Kontaktbauelement umgesetzt werden können. Es läßt sich damit also die Funktion eines Umsetzsteckers von Anschlußkonfigurationen z.B. auf Stiftraster realisieren. Damit kann dann z.B. bei Abschlußsteckern, bei Kurzschlußbrücken und dergleichen eine unmittelbare Anpassung der Anschlußstifte ihrer darin enthaltenen Bauteile auf die z.B. als Gabelfederkontakte ausgebildeten Steckkontakte erfolgen. In der FIG 4 sind nur einige Umsetzmöglichkeiten beispielhaft genannt. In Abhängigkeit von den Gegebenheiten des jeweiligen Anwendungsfalles sind die Kontaktelemente in verschiedenen Positionen in die Aufnahmekammern einer Basisplatte einzusetzen, für die wiederum ein bestimmtes Raster in der räumlichen Zuordnung dieser Aufnahmekammer zueinander gegeben ist. In den Beispielen nach der FIG 4 wird symbolisch die Lage der Anschlußstifte von Baugruppen bzw. von Bauelementen durch einen kleinen Kreis und die gleichfalls konstruktionsbedingt feststehende Lage der Gegenkontakte und damit übereinstimmend die Lage der Kontaktstellen durch ein X symbolisch gekennzeichnet. Darüber hinaus ist zumindest für die Darstellungen a und b die jeweilige Position der eingesetzten Kontaktbauelemente in Übereinstimmung mit der Ansicht nach der FIG 3 symbolisch eingezeichnet.

Bei der Darstellung nach der FIG 4 a wird eine Anpassung von einem durch vier Anschlußstifte vorgegebenem Raster auf ein davon abweichendes Gegenkontaktraster vorgenommen. Die einzelnen erfindungsgemäßen Kontaktbauelemente sind - wie der Schemazeichnung entnehmbar ist - abwechselnd jeweils um 90° gegeneinandergedreht eingesetzt. Bei der in der FIG 4 b dargestellten Konfigurationwerden Anschlußstifte, die in einem bestimmten Abstand zueinander in einer geraden Linie angeordnet sind, in eine Rasteranordnung für die Gegenkontakte umgesetzt. Die Kontaktelemente sind dabei gegeneinander um 180° gedrent eingesetzt. Betrachtet man beispielsweise die drei untersten Kontaktelemente, so könnte damit eine Umsetzung von einer linienförmigen Anordnung auf eine dreiecksförmige Anordnung vorgenommen werden, wobei dann die Gegenkontakte bzw. die Kontaktelemente des Kontaktbauelementes 1 an den Eckpunkten dieses Dreiecks angeordnet sind.

In ännlicher Weise kann dann gemäß FIG 4 c eine Anpassung von Gegenkontakten, die in einer Linie angeordnet sind, auf die in dem angegebenen Raster angeordneten Anschlußstifte vorgenommen werden. Die Kontaktbauelemente werden abwechseln um 180° gegeneinandergedreht in Linie eingesetzt.

Durch die symbolische Darstellung der FIG 4 d wird gezeigt, daß zwei Reihen von Anschlußstiften auf zwei Reihen von untereinancer einen geringeren Abstand aufweisenden Gegenkontaktreihen anzupassen sinc. Die Kontaktbauelemente sind innerhalb einer Gegenkontaktreine in gleicher Position einsetzbar, wobei die Kontaktbauelemente der einen Reihe gegenüber der anderen Reihe um 180° gedreht sind.

Durcn die Darstellung der FIG 4 e wird angedeutet, daß eine Reihe von geradlinig ausgerichteten Anschlußstiften auf eine andere Reihe von in gleicher Weise geradlinig ausgerichteten Gegenkontakten anzupassen ist. Die FIG 4 f zeigt eine andere Konfiguration von zwei Anschlußstiftreihen und zwei Gegenkontaktreihen.

Durch eine bestimmte Positionierung des erfindungsgemäßen Kontaktbauelementes ergeben sich über die dargestellten Umsetzungen hinaus weitere Umsetzmöglichkeiten. In den FIG 5 bis 8 ist die Anwendung des erfindungsgemäßen Kontaktbauelementes 1 bei einem Schutzstecker 12 gezeigt. Ein solcher Schutzstecker ist beispielsweise für eine Verteilerleiste erforderlich, um Überspannungen an Leitungsadern, die über die Verteilerleiste durchverbunden werden, abzuleiten. Unter der Voraussetzung eines separaten Schutzsteckers 12 für ein Leitungsadernpaar ist hierzu für diesen Schutzstecker eine Ankontaktierungsmöglichkeit an jede der beiden Adern und an eine Erdverbindung erforderlich. Bei der perspektivischen Darstellung nach der FIG 6 sind dies die Kontaktstifte 14...16, die bedienungsseitig aus der Verteilerleiste 13 herausragen. Diese Kontaktstifte bzw. Kontaktmesser sind aus konstruktiven Gründen, die sich unter anderem aus den für den Aufbau der Leiste verwendeten Teilen ergeben, auf der Bedienungsseite derart einander zugeordnet, daß sie an den Eckpunkten eines Dreieckes liegen. Zwei von den drei insgesamt vorhandenen Anschlußstiften, die diese Dreiecks-Konfiguration bilden, sind in unmittelbarer Nähe der einen Außenkante der Leiste plaziert.

Die eine von den beiden miteinander steckzuverbindenden Einheiten stellt somit in diesem Anwendungsfall eine Verteilerleiste dar, während die andere Baueinheit den Schutzstecker bildet. Um diese Steckverbindung unmittelbar zu ermöglichen, sind demnach im Schutzstecker die mit den Kontaktstiften 14...16 zu kontaktierenden Kontaktteile in gleicher Zuordnung zueinander eingebracht. Das bedeutet, daß die in der Explosionsdarstellung des Schutzsteckers nach der FIG 5 angedeuteten Aufnahmekammern für die betreffenden Kontaktbauelemente die gleiche Konfiguration zueinander haben, wie die Kontaktstifte 14...16. Die Aufnahmekammern bzw. die Kontaktelemente sind also hinsichtlich ihrer mit den Kontaktstiften zu kontaktierenden Kontaktteile (Gabelfederkontakt) in der gleichen Dreiecksform plaziert. Die Anschlußstifte 21 des Überspannungsableiters 29, die mit den Kontaktbauelementen 1 zu verbinden sind, liegen jedoch in einer geraden Linie in Längsrichtung des Überspannungsableiters 19. Bei Verwendung von normalen Kontaktelementen, die also nicht erfindungsgemäß ausgestaltet sind und bei denen üblicherweise der Anschlußpunkt in der Symmetrieachse der steckzuverbindenden Kontaktteile liegt, müßte zur Anpassung eine entsprechende Verformung der Anschlußstifte 21 vorgenommen werden. Dies ist bei Anwendung des erfindungsgemäßen Kontaktbauelementes 1 nicht erforderlich.

In den FIG 7 und 8 sind im vergrößerten Maßstab zwei Schnittcarstellungen des gebrauchsfertig bestückten Schutzsteckers 1 dargestellt. Der Klemmpunkt 4 des Anschlußteils 3 ist - wie bereits erwähnt - in zwei zueinander senkrechten Ausrichtungen - bezogen auf die Mittelachse 2 des Gabelfederkontaktes 6 a, 6 b - um den Abstandswert v1 bzw. v2 versetzt. Durch diese spezielle Ausbildung wird es ermöglicht, in die Aufnahmekammern 20a...20c diese völlig gleichartigen Kontaktbauelemente einzusetzen und damit Klemmanschlußpunkte vorzugeben, die in einer geraden Linie angeordnet sind, obwohl die Aufnahmekammern selbst in ihrer Lage zueinander angenähert an den Eckpunkten einer Dreiecksform positioniert sind. Wie beispielsweise der Schnittzeichnung nach der FIG 7 zu entnehmen ist, wird in die Aufnahmekammer 20b und 20c jeweils ein Kontaktbauelement 1 in übereinstimmender Ausrichtung zueinander eingesetzt. Das in die Aufnahmekammer 20a eingesetzte Kontaktbauelement 1 ist demgegenüber in seiner Lage um 180° gedreht. Damit liegen die Klemmpunkte für die Anschlußstifte 21 des Überspannungsableiters 19 in einer geraden Linie, obwohl eine Aufnahmekammer gegenüber den anderen seitlich versetzt angeordnet ist. Es findet also eine Umsetzung der auf den Eckpunkten einer Dreiecksform liegenden Gegenkontaktstellen auf eine geradlinige Anordnung der Anschlußstifte 21 statt. Dies entspricht einer Konfigurationsumsetzung, wie sie auch in der FIG 4 b enthalten ist.

Es ist somit für den Schutz stecker ein handelsüblicher Überspannungsableiter ohne zusätzliche Änderungen in der Ausrichtung seiner Anschlußstifte 21 zu verwenden. Dies ist insbesondere für eine automatisierte Montage eines solchen Schutzsteckers von besonderem Vorteil. Bei einer solchen Montage werden die in FIG 5 ersichtlichen beiden Oberteile 23, 24, die z. B. nach Art eines Filmscharniers mit den oberen Außenkanten des Basisgehäuseteils 22 verbunden sind, gegeneinandergeschwenkt und durch eine vorgesehene Verrastung mechanisch miteinander zu dem geschlossenen Gehäuse für den Schutzstecker verbunden. Beim Aufsetzen des Schutzsteckers 1 auf die Gegenkontaktstifte 14...16 werden die am Basisgehäuseteil 22 vorhandenen Zapfen 17 in entsprechende Öffnungen 18 eingeführt. Es kann dadurch ein unerwünschtes Lösen des aufgesteckten Schutzsteckers verhindert werden. Die gemäß FIG 8 an der Unterkante des Ansatzes 17 vorhandene Noppe hintergreift beim Einsetzen einen entsprechenden Ansatz in der Verteilerleiste. Weiterhin ist dieser FIG zu entnehmen, daß bei dieser Ausführungsform des Schutzsteckers die Gabelfederkontakte des erfindungsgemäßen Kontaktbauelementes 1 völlig geschützt im Basisgehäuseteil 22 angeordnet sind.

## Patentansprüche

1. Kontaktbauelement (1) mit einem Anschlußteil (3), der einen Anschlußpunkt (4) zum Verbinden mit einem Anschlußelement (21) aufweist, und einem Kontaktteil (6a, 6b) für den Gegenkontakt (14-16) des Anschlußelements (21), wobei das Kontaktbauelement in einem Basisgehäuseteil (22) einer ersten Baueinheit (12) zusammen mit wenigstens einem weiteren gleichartigen Kontaktbauelement (1) in einem vorgegebenem rasterförmigen Teilungsabstand bedarfsentsprechend voneinander beabstandet einsetzbar ist und für das wie auch für die anderen Kontaktbauelemente (1) in einer weiteren, mit der ersten Baueinheit (12) steckverbindbaren zweiten Baueinheit (13) jeweils ein Gegenkontakt (14-16) in räumlich damit übereinstimmender Anordnung vorhanden ist, wobei die Kontaktbauelemente (1) mit den Anschlußelementen (21) verbindbar sind, die elektrischen Baugruppen oder Bauelemente (19) zugehörig sind und die in ihrer räumlichen Anordnung zueinander oder in ihrer Position in der zu steckenden zweiten Baueinheit (12) von den Gegenkontakten (14-16) abweichen, mit denen sie bestimmungsgemäß zu verbinden sind,
**dadurch gekennzeichnet,**
daß für den zur Verbindung mit den Anschlußelementen (21) vorgesehenen Anschlußpunkt (4) des Kontaktbauelementes (1), bezogen auf die in Steckrichtung verlaufende Symmetrieachse (2) seines mit dem Gegenkontakt (14-16) fluchtend zu kontaktierenden Kontaktteils (6a, 6b) sowohl in einer zur Symmetrieachse senkrecht verlaufenden Richtung als auch in der dazu und auch zur Symmetrieachse senkrecht verlaufenden Richtung ein bestimmter Versatz (vl, v2) festgelegt ist und daß das Kontaktbauelement einstückig ausgebildet ist und ein rechteckförmig oder U-förmig ausgebildetes Basisteil (5) aufweist, das in Steckrichtung als das mit dem Gegenkontakt jeweils zu kontaktierende Kontaktteil (6a, 6b) und in Steckrichtung in der dem Kontaktteil (6a, 6b) abgewandten Richtung als das mit dem genannten Versatz für den Anschlußpunkt versehene Anschlußteil (3) ausgestaltet ist und daß jedes Kontaktbauelement (1) bei gleichbleibender Steckrichtung in unterschiedlichen Positionen in dem Basisgehäuseteil (22) lagegesichert einsetzbar ist, so daß durch die Wahl der Position der eingesetzten Kontaktbauelemente (1) zueinander die Anschlußpunkte (4) variabel in eine mit der Lage der Anschlußelemente (21) übereinstimmender Lage bringbar sind.

2. Kontaktbauelement nach Anspruch 1,
**dadurch gekennzeichnet,**
daß für seine Aufnahme in dem Basisgehäuseteil (22) der Baueinheit (12) Aufnahmekammern (20a-20c) vorgesehen sind, die in ihren Abmessungen an das Basisteil des Kontaktbauelementes angepaßt sind und in die es lagegesichert in verschiedenen jeweils um 90 gegeneinander gedrehten Positionen einsetzbar ist.

3. Kontaktbauelement nach Anspruch 1,
**dadurch gekennzeichnet,**
daß ein Anschlußteil (3) als Klemmanschluß ausgestaltet ist, daß hierzu die nach oben weitergeführte eine Seitenfläche des Basisteils (5) als asymmetrisch verbreiterter Ansatz ausgebildet ist, dessen oberer Endbereich eine in ihrer Lage durch den Versatz (v2) in der einen Achsrichtung definierte Ausnehmung (8) aufweist, daß im Bereich der Ausnehmung (8) dieser Endbereich soweit spitzwinklig in sich zurückgebogen ist, daß das Anschlußelement (21) zur Herstellung einer Klemmverbindung durch die genannte Ausnehmung (8) zwischen die durch das Zurückbiegen gebildeten Schenkel einschiebbar ist und die untere Kante (4) des zurückgebogenen Schenkels (11) in das Anschlußelement (21) eindrückt und damit die Klemmverbindung ermöglicht.

4. Kontaktbauelement nach Anspruch 3,
**dadurch gekennzeichnet,**
daß das Anschlußelement als Anschlußstift (21) ausgebildet ist und daß in den nicht zurückgebogenen Schenkel des Anschlußteils eine Sicke (9) eingedrückt ist, die zur Führung des Anschlußstiftes (21) in Richtung des Klemmpunktes (4) dient und deren Tiefe geringer als die Dickenabmessung des Anschlußstiftes ist.

5. Kontaktbauelement nach Anspruch 1,
**dadurch gekennzeichnet,**
daß der den genannten zweiachsigen Versatz (v1, v2) aufweisende Anschlußpunkt (4) des Anschlußteils (3) vom Basisteil (5) einen bestimmten Abstand aufweist.

6. Kontaktbauelement nach Anspruch 1,
**dadurch gekennzeichnet,**
daß die beiden Richtungen durch die Ausrichtung der Kanten zweier senkrecht aufeinanderstoßenden Seitenflächen des Basisteils (5) bestimmt sind.

7. Kontaktbauelement nach Anspruch 3,
**dadurch gekennzeichnet,**
daß der Versatz in der einen Richtung der Abmessung des Basisteils (5) in dieser Richtung oder einem Vielfachen davon entspricht und daß der Versatz in der anderen Richtung mindestens der halben Abmessung des Basisteils (5) in dieser Richtung entspricht.

8. Kontaktbauelement nach Anspruch 1,
**dadurch gekennzeichnet,**
daß das mit dem Gegenkontakt zu kontaktierende Kontaktteil (6a, 6b) nach Art eines Gabelfederkontaktes aus zwei zumindest partiell federnd gegeneinander stehende Kontaktzungen gebildet ist, die die Verlängerung der sich gegenüberliegenden Seitenflächen des rechteckförmigen bzw. U-förmigen Basisteils (5) darstellen.

9. Kontaktbauelement nach Anspruch 8,
**dadurch gekennzeichnet,**
daß die es enthaltende Baueinheit zur gegenseitigen Kontaktierung auf die in gleicher Anordnung in der damit steckzuverbindenden Baueinheit vorhandenen Kontaktstifte jeweils aufsetzbar ist.

10. Kontaktbauelement nach Anspruch 9,
**dadurch gekennzeichnet,**
daß die Lagesicherung durch ein im Bereich des Anschlußteils quer zur Einsetzrichtung vorhandene seitliche Ansätze (10a, 10b) erfolgt, die in an der in Einsetzrichtung oberen Kante einer jeden Aufnahmekammer vorhandene Einschnitte eingeführt werden und in ihrer Formgebung den Einschnitten entsprechen, und daß durch entsprechende Sperrelemente eine Lageveränderung entgegen der Einsetzrichtung verhindert wird.

11. Kontaktbauelement nach Anspruch 9,
**dadurch gekennzeichnet,**
daß nach seinem Einsetzen in die Aufnahmekammer (20a, 20b, 20c) das Anschlußteil (3) vollständig oberhalb der zur Lagesicherung vorhandenen seitlichen Ansätze (10a, 10b) frei zugänglich verbleibt.

12. Steckvorrichtung mit Kontaktbanelementen nach Anspruch 1,
**dadurch gekennzeichnet,**
daß die Anschlußteile als Klemmanschlüsse (3) mit Klemmpunkten (4) ausgestaltet sind, daß die Anschlußelemente als Anschlußstifte (21) ausgebildet sind,
daß Aufnahmekammern (20a-20c) in einer dreieckförmigen und auf den Versatz des Klemmpunktes (4) des Klemmanschlusses (3) bezogenen Konstellation zueinander angeordnet sind, daß die Kontaktbauelemente (1) in einer derart gegeneinander verdrehten Position eingesetzt sind, daß die Klemmpunkte (4) des Klemmanschlusses (3) eine zueinander fluchtende Lage einnehmen, so daß die in der Ebene seiner längsseitigen Mittelachse ausgerichteten Anschlußstifte (21) des Bauelementes (19) ohne jegliche zusätzliche Verformung und Ausrichtung unmittelbar in die Klemmanschlüsse (3) einsteckbar sind.

## Claims

1. Contact component (1), having a connecting part (3), which has a connecting point (4) to be connected to a connecting element (21), and having a contact part (6a, 6b) for the mating contact (14-16) of the connecting element (21), the contact component being able to be inserted in a base housing part (22) of a first modular unit (12) together with at least one further contact component (1) of the same type, the contact components (1) being spaced apart from one another, as required, at a predetermined grid-like spacing, and there being for the said contact component and for the other contact components (1) in each case a mating contact (14-16) in a further, second modular unit (13), which can be plugged together with the first modular unit (12), in an arrangement which coincides spatially with the latter, the contact components (1) being able to be connected to the connecting elements (21), which belong to electrical subassemblies or components (19) and which differ in their spatial arrangement from one another or differ in their position in the second modular unit (12), which is to be plugged in, from the mating contacts (14-16) to which they are intended to be connected,
characterized in that,
for the connecting point (4) of the contact component (1) which is provided for connecting to the connecting elements (21), with respect to the axis of symmetry (2), extending in the plug-in direction, of its contact part (6a, 6b) which aligns with the mating contact (14-16) and with which contact is to be made, a specific offset (v1, v2) is defined both in a direction extending perpendicular to the axis of symmetry and in a direction perpendicular both thereto and to the axis of symmetry, and in that the contact component is designed in one piece and has a base part (5) of rectangular or U-shaped design which, in the plug-in direction, is configured as the contact part (6a, 6b) with which contact is to be made in each case with the mating contact and, in the plug-in direction in the direction away from the contact part (6a, 6b), is configured as the connecting part (3) which is provided with the said offset for the connecting point, and in that each contact component (1) can be inserted in a positionally secure manner in different positions in the base housing part (22), the plug-in direction remaining the same, with the result that, by means of selecting the position of the inserted contact components (1) in relation to one another, the connecting points (4) can be brought variably into a position coinciding with the position of the connecting elements (21).

2. Contact component according to Claim 1,
characterized in that,
for receiving the contact component in the base housing part (22) of the modular unit (12), reception chambers (20a-20c) are provided, which are matched in their dimensions to the base part of the contact component, and into which the latter can be inserted in a positionally secure manner in various positions each rotated through 90° to one another.

3. Contact component according to Claim 1,
characterized in that
one connecting part (3) is configured as a clamping connection, in that for this purpose one side area, led further upwards, of the base part (5), is designed as an asymmetrically broadened projection whose upper end portion has a recess (8) which is defined in its position by the offset (v2) in one axial direction, in that in the region of the recess (8) this end portion is bent back on itself at an acute angle to such an extent that a connecting element (21), in order to produce a clamped connection, can be pushed in through the said recess (8) between the limbs formed by the bending back, and the lower edge (4) of the bent-back limb (11) presses into the connecting element (21) and thus enables the clamped connection.

4. Contact component according to Claim 3,
characterized in that
the connecting element is designed as a connecting pin (21) and in that the limb of the connecting part which is not bent back has a bead (9) pressed into it which is used for guiding the connecting pin (21) in the direction of the clamping point (4) and whose depth is less than the thickness dimension of the connecting pin.

5. Contact component according to Claim 1,
characterized in that
that connecting point (4) of the connecting part (3) which has the said biaxial offset (v1, v2) has a specific spacing from the base part (5).

6. Contact component according to Claim 1,
characterized in that
the two directions are determined by the alignment of the edges of two side surfaces of the base part (5) which abut each other perpendicularly.

7. Contact component according to Claim 3,
characterized in that
the offset in one direction corresponds to the dimension of the base part (5) in this direction or a multiple thereof and in that the offset in the other direction corresponds at least to half the dimension of the base part (5) in this direction.

8. Contact component according to Claim 1,
characterized in that
the contact part (6a, 6b) with which the mating contact is to make contact is formed in the manner of a fork spring contact made of two contact tongues located at least partially resiliently opposite each other, which represent the extension of the mutually opposite side surfaces of the rectangular or U-shaped base part (5).

9. Contact component according to Claim 8,
characterized in that
the modular unit containing it can in each case be placed on the contact pins which are present in the same arrangement in the modular unit which can be plugged together therewith for the purpose of making mutual contact.

10. Contact component according to Claim 9,
characterized in that
the positional securing is carried out by means of lateral projections (10a, 10b), which are provided transverse to the insertion direction in the region of the connecting part, are introduced into notches provided in the upper edge in the insertion direction of each reception chamber and correspond in their shaping to the notches, and in that a change in position against the insertion direction is prevented by corresponding blocking elements.

11. Contact component according to Claim 9,
characterized in that
following its insertion into the reception chamber (20a, 20b, 20c), the connecting part (3) remains freely accessible completely above the lateral projections (10a, 10b) provided for the positional securing.

12. Plug device having contact components according to Claim 1, characterized in that
the connecting parts are configured as clamping connections (3) having clamping points (4), in that the connecting elements are designed as connecting pins (21), in that the reception chambers (20a-20c) are arranged in a mutual configuration triangular with respect to the offset of the clamping point (4) of the clamping connection (3), in that the contact components (1) are inserted in a position which is rotated with respect to one another in such a way that the clamping points (4) of the clamping connection (3) assume a position aligning with one another, with the result that the connecting pins (21) of the modular unit (19), which pins are aligned in the plane of its longitudinal central axis, can be plugged directly into the clamping connections (3) without any additional deformation and alignment.

## Revendications

1. Pièce (1) de contact comportant une partie (3) de raccordement, qui a un point (4) de raccordement pour la liaison avec un élément (21) de raccordement, et une partie (6a,6b) de contact pour le contact antagoniste (14 à 16) de l'élément (21) de raccordement, la pièce de contact pouvant être insérée dans une partie (22) de boîtier de base d'une première unité (12) modulaire conjointement avec au moins une autre pièce (1) de contact du même genre, les deux pièces étant à distance l'une de l'autre en fonction des besoins à un pas de réseau prescrit, un contact (14 à 16) antagoniste étant présent, pour la pièce (1) de contact comme pour également les autres pièces (1) de contact, dans une disposition spatiale coïncidant avec celle de la pièce (1) de contact ou des autres pièces (1) de contact dans une seconde unité (13) modulaire supplémentaire pouvant être reliée par enfichage à la première unité (12) de construction, les pièces (1) de contact pouvant être reliées aux éléments (21) de raccordement, qui font partie de modules électriques ou de pièces (19) électriques et dont la disposition spatiale l'un par rapport à l'autre ou la position dans la seconde unité (12) modulaire à enficher diffère de celle des contacts antagonistes (14 à 16), auxquels il faut les relier par définition,
caractérisée en ce que
il est défini pour le point (4) de raccordement, prévu pour la liaison avec les éléments (21) de raccordement, de la pièce (1) de contact, un certain décalage (v1, v2) par rapport à l'axe (2) de symétrie, s'étendant dans la direction d'enfichage, de sa partie (6a, 6b) de contact à mettre en contact alignée avec le contact antagoniste (14 à 16), à la fois dans une direction perpendiculaire à l'axe de symétrie et dans la direction perpendiculaire à celle-ci et à l'axe de symétrie, la pièce de contact est d'une pièce et comporte une partie (5) de base rectangulaire ou en forme de U, qui est sous la forme de la partie (6a,6b) de contact à mettre en contact avec le contact antagoniste dans la direction d'enfichage et sous la forme de la pièce (3) de raccordement ayant ledit décalage pour le point de raccordement dans la direction d'enfichage et dans le sens s'éloignant de la partie (6a,6b) de contact, et chaque pièce (1) de contact peut être insérée, avec blocage en position, à direction d'enfichage constante, dans la partie (22) de boîtier de base dans des positions différentes, de sorte que les points (4) de contact puissent être amenés de manière variable à une position concordant avec la position des éléments (21) de raccordement par choix de la position des pièces (1) insérées de contact l'une par rapport l'autre.

2. Pièce de contact suivant la revendication 1,
caractérisée en ce que
il est prévu, pour sa réception dans la partie (22) du boîtier de base de l'unité (12) modulaire, des chambres (20a à 20c) de réception, dont les dimensions sont adaptées à la partie de base de la pièce de contact et dans laquelle elle peut être insérée, avec blocage en position, dans des positions différentes et tournées l'une par rapport à l'autre de 90°.

3. Pièce de contact suivant la revendication 1,
caractérisée en ce que
une partie (3) de raccordement est sous forme de connexion serrée, l'une des surfaces latérales de la partie (5) de base, qui se prolonge vers le haut, est à cet effet sous forme d'un appendice, qui s'étend de manière dissymétrique et dont la zone d'extrémité supérieure comporte un évidement (8) de position définie par le décalage (v2) dans l'une des directions d'axes, cette zone d'extrémité est recourbée sur elle-même en faisant un angle aigu dans la zone de l'évidement (8) de telle sorte que l'élément (21) de raccordement puisse être introduit entre les branches formées par la courbure, pour former une jonction par serrage dans ledit évidement (8), et l'arête (4) inférieure de la branche (11) recourbée presse l'élément (21) de raccordement et rend ainsi possible la jonction par serrage.

4. Pièce de contact suivant la revendication 3,
caractérisée en ce que
l'élément de raccordement est sous forme d'une broche (21) de raccordement et une moulure (9), qui sert au guidage de la broche (21) de raccordement dans la direction du point (4) de serrage et dont la profondeur est inférieure à l'épaisseur de la broche de raccordement, est pratiquée dans la branche non recourbée de la partie de raccordement.

5. Pièce de contact suivant la revendication 1,
caractérisée en ce que
le point (4) de raccordement, ayant ledit décalage (v1, v2) suivant deux axes, de la partie (3) de raccordement est à une certaine distance par rapport à la partie (5) de base.

6. Pièce de contact suivant la revendication 1,
caractérisée en ce que
les deux directions sont déterminées par l'orientation des arêtes de deux surfaces latérales, se rencontrant à angle droit, de la partie (5) de base.

7. Pièce de contact suivant la revendication 3,
caractérisée en ce que
le décalage correspond dans l'une des directions à la dimension de la partie (5) de base dans cette direction ou à un multiple de celle-ci, et le décalage dans l'autre direction correspond au moins à la moitié de la dimension de la partie (5) de base dans cette direction.

8. Pièce de contact suivant la revendication 1,
caractérisée en ce que
la partie (6a,6b) de contact à mettre en contact avec le contact antagoniste est formée à la manière d'un contact à ressort en fourche constitué de deux languettes de contact faisant partiellement ressort l'une contre l'autre et représentant le prolongement des surfaces latérales, en vis-à-vis, de la partie (5) de base rectangulaire ou en forme de U.

9. Pièce de contact suivant la revendication 8,
caractérisée en ce que
l'unité modulaire la contenant destinée à la mise en contact mutuelle peut être mise en place sur les broches de contact, présentes dans la même disposition, dans l'unité modulaire à relier par enfichage avec elle.

10. Pièce de contact suivant la revendication 9,
caractérisée en ce que
le blocage en position s'effectue par des appendices (10a, 10b) latéraux, qui sont présents dans la zone de la partie de raccordement transversalement à la direction d'insertion, qui sont insérés dans des découpes présentes sur l'arête supérieure, dans le sens d'insertion, de chacune des chambres de réception et dont la configuration correspond aux découpes, et un changement de position à l'encontre du sens d'insertion est empêché par des éléments de blocage appropriés.

11. Pièce de contact suivant la revendication 9,
caractérisée en ce que
la partie (3) de raccordement reste complètement libre d'accès, au-dessus des appendices (10a, 10b) latéraux prévus pour le blocage en position, après son insertion dans les chambres (20a,20b,20c) de réception.

12. Dispositif d'enfichage comportant des pièces de contact suivant la revendication 1,
caractérisé en ce que
les parties de raccordement sont sous forme de connexions serrées (3) à points (4) de serrage, les éléments de raccordement sont sous forme de broches (21) de raccordement, les chambres (20a à 20c) de réception sont dans une configuration triangulaire et rapportée au décalage du point (4) de serrage de la connexion (3) serrée l'une par rapport à l'autre, les pièces (1) de contact sont insérées dans une position tournée l'une par rapport à l'autre, de telle sorte que les points (4) de serrage de la connexion serrée (3) prennent une position alignée l'un par rapport à l'autre, de sorte que les broches (21) de raccordement de la pièce (19), qui sont dans le plan de son axe longitudinal médian, puissent être enfichées directement dans la connexion serrée (3) sans déformation ni orientation supplémentaires.
